# EUROPÄISCHE PATENTSCHRIFT

(11) **EP 0 111 272 B1**
(45) Veröffentlichungstag und Bekanntmachung des Hinweises auf die Patenterteilung: **23.05.1990**
(21) Anmeldenummer: 83112128.0
(22) Anmeldetag: 02.12.1983
(51) Int. Cl.: A41B 13/10

(54) **Kragenband**
Collar strap
Bavoir

(30) Priorität: 13.12.1982 DE 8235005 U
(43) Veröffentlichungstag der Anmeldung: 20.06.1984
(73) Patentinhaber: Morgenroth, Brigitte, D-8024 Kreuzpullach (DE)
(72) Erfinder: Morgenroth, Brigitte, D-8024 Kreuzpullach (DE)
(74) Vertreter: Trappenberg, Hans

(56) Entgegenhaltungen:
- CA-A- 1 010 602
- CH-A- 179 889
- CH-A- 280 981
- DE-A- 2 630 274

## Beschreibung

Die Erfindung betrifft einen aus saugfähigem Material bestehenden, endständig mittels Verbindungsmitteln, wie Verbindungsschlaufen oder dergleichen, nackenseitig schließbaren Kragen zum Schutz der Bekleidung und des Körpers eines Babys vor Verschmutzung und Speichelnässen.

Insbesondere zum Schutz vor Verschmutzung mit Nahrungsresten sind Kinderlätzchen bekannt, die aus Stoff oder Plastik gefertigt sind und dem Kind bei der Speisenauf nahme um den Hals gebunden werden. Hierbei decken sie insbesondere die Brustpartie des Babys ab, die erfahrungsgemäß bei der kindlichen Nahrungsaufnahme verschmutzt wird. Nahrungsreste in fester, breiartiger oder flüssiger Form bleiben auf dem Kinderlätzchen haften oder wandern auch bei Plastik-Lätzchen, der Schwerkraft folgend, in eine am unteren Saum angebrachte Tasche. Nach der Nahrungsaufnahme wird dieses Lätzchen abgenommen und gesäubert.

Bereits als Baby, insbesondere aber als zahnendes Kleinkind, läuft dem Kind nahezu kontinuierlich Speichel aus dem Mund und tropft über die Kinnpartie auf dessen Kleidung beziehungsweise dessen Körper. Gerade bei zahnenden Kindern ist dieser Speichelfluß so stark, daß die Wäsche - Hemdchen, Bluse, Pulli etc. - unterhalb des Kinns vollkommen durchnäßt ist. Besteht keine Möglichkeit, diese durchnäßten Wäschestücke kurzfristig auszuwechseln, bedeutet dies eine starke Erkältungsgefahr für das Kind, da diese durchnäßte und damit partiell stark abgekühlte Zone gerade oberhalb der Bronchien liegt.

Läßt man die Gefahr einer möglichen Erkältung des Babys außer Betracht, so ist doch festzustellen, daß die Babys an diesen stets feuchten Körperstellen wund werden. Wie die Erfahrung gezeigt hat, heilen diese wunden Stellen erst dann, wenn das stete Einnässen aufgehört hat, also im allgemeinen erst dann, wenn die ersten Zähne durchgebrochen sind. Da dies jedoch einen Zeitraum von 1 bis 1 1/2 Jahren in Anspruch nehmen kann, bedeuten die andauernden Wundschmerzen ebensolange eine unangenehme Zeit, sowohl für das Kind, wie auch für die Mutter beziehungsweise die Pflegeperson.

Sollten die geschilderten unangenehmen Begleiterscheinungen des steten Nässens, wie Erkältung oder Wundwerden, nicht auftreten, so muß die Mutter beziehungsweise die Pflegeperson doch aus hygienischen Gründen immer in verhältnismäßig kurzer Zeit die Wäsche des Kindes wechseln. Festzustellen ist schließlich auch noch, daß das von der Mutter auf dem Arm getragene Kind selbstverständlich auch die Kleidung der Mutter durchnäßt beziehungsweise verschmutzt.

Das Uminden eines Kinderlätzchens bringt keine Erleicheterung, da dieses Lätzchen viel zu tief angebracht ist, um den aus dem Mund fließenden Speichel aufzufangen. Vielmehr wird der Speichel die Kinnpartie und den Hals herablaufen oder direkt auf die Wäsche des Babys tropfen, selbst wenn ein solches Kinderlätzchen umgebunden ist. Ein solches Lätzchen kann lediglich dann, wenn es aus saugfähigem Stoff besteht, dazu dienen, in kurzen Abständen den Speichel von der Kinnpartie des Kindes abzuwischen.

Mit einem ähnlichen Problem beschäftigt sich die canadische Patentschrift 10 10 602, und zwar mit den unter abnormem Speichelfluß leidenden Kranken. Für diese Personen wird eine Vorrichtung vorgeschlagen, die einen kleinen Trog aufweist, der an einem den Hals umschlingenden Band unterhalb des Kinns angebracht ist. Erwachsene, wie auch Kinder, können darauf achten, daß der Speichelfluß tatsächlich auch in diesem Trog landet, was schon dadurch möglich ist, daß dieser personenkreis aufrecht geht oder sitzt und nicht wie ein Baby größtenteils liegt. Zum Schutz eines Babys vor Speichelnässen ist daher diese Vorrichtung nicht geeignet.

Aufgabe der Erfindung ist, eine Möglichkeit anzugeben, wie dieser stete Speichelfluß eines Babys so aufgenommen werden kann, daß er weder zu Wundsein noch zum Durchnässen der Wäsche und damit auch nicht mehr zu Erkältungen führt. Erreicht wird dies nach der Erfindung durch einen aus saugfähigem Material bestehenden, endständig mittels Verbindungsmitteln, wie Verbindungsschlaufen oder dergleichen, nackenseitig schließbaren Kragen zum Schutz der Bekleidung und des Körpers eines Babys gegen Verschmut zung, insbesondere Speichelnässen, gebildet durch ein Band, das im kinnseitig anliegenden Mittelteil in sich verbreitert und/oder verdickt ist.

Ein derartiges Kragenband legt sich mit seinem verbreiterten beziehungsweise verdickten Mitteilteil, ist es wie ein Kragen am Hals des Kindes befestigt, unter dessen Kinnpartie und verhindert somit das Weiterfließen des Speichels an der Kinnunterseite und den Hals entlang auf den Körper des Kindes. Dies gilt sowohl für ein liegendes, wie auch für ein sitzendes oder stehendes Kind und selbstverständlich auch für ein Kind, das auf dem Arm getragen wird. Ein Wundwerden der emfpindlichen Haut des Babys wird dadurch mit Sicherheit vermieden, ebenso wie ein Durchnässen der Babykleidung und die damit einhergehende Erkältungsgefahr.

Im Gegensatz zum Kinderlätzchen bedeckt das Kragenband nach der Neuerung also nicht große Partien des Oberkörpers, sondern lediglich die vordere Hals beziehungsweise die untere Kinnpartie. Es ist daher vorzugsweise lediglich zwischen 20 und 60 Millimeter lang und etwa, je nach Material, zwischen 2 und 50 Millimeter dick. Besonders vorteilhaft haben sich hierbei dicke Kragenbänder aus Zellstoff herausgestellt, die durchaus auch als Einmalartikel ausgeführt sein können. Soll das Kragenband nach der Erfindung über einen längeren Zeitraum verwendungsfähig bleiben, so wird es zweckmäßigerweise aus saugfähigem Frottee hergestellt.

Um ein Durchschlagen der Feuchtigkeit durch das Kragenband nach der Erfindung zu vermeiden empfiehlt es sich, die Unterseite des Kragenbandes mit wasserundurchlässigem Material zu beschichten, an dieser 5telle also etwa eine Kunststoffolie oder eine dünne Kunststoffschaumschicht anzubringen.

Die Verbindungsmittel können nahezu beliebig gewählt werden, von einfachen Verbindungsschlaufen über Gummistreifen, Druckknöpfen aus Plastik oder Metall bis zum Klettverschluß oder zu Klebestreifen.

Auf der Zeichnung sind Ausführungsbeispiele des Neuerungsgegenstandes schematisch dargestellt, und zwar zeigen:
Fig. 1 Ein Kragenband in geöffnetem und
Fig. 2 in geschlossenem Zustand.
Fig. 3 Ein dem Baby umgelegtes Kragenband in Seitenansicht und
Fig. 4 in Draufsicht.
Fig. 5 bis
Fig. 8 verschiedene Ausführungs und Verbindungs möglichkeiten.

Ein Kragenband 1 beispielsweise aus Zellstoff ist in seinem 1 Mittel teil 2 verbreitert und gleichzeitig so verdickt, daß es sich bei aufrecht gehobenem Köpfchen des Babys zwischen den Halsansatz und die untere Kinnpartie legt (Fig. 3). Zum Befestigen des Kragenbandes 1 am Hals des Kindes sind endständig Verbindungsmittel 3, 13, 23, 33, 43 vorgesehen, zum einen als einfache 5chlaufe 3 (Fig. 5), als Druckknopf-Verschluß 13 (Fig. 2 und 6), als Klettverschluß 23 (Fig. 1), als Hakenverschluß 33 (Fig. 7) oder als Ösenverschluß 43 (Fig. 8). Unterhalb des Kragenbandes 1 kann auch noch, insbesondere bei der Nahrungsaufnahme des Babys, ein Kinderlätzchen 4 um den Hals des Kindes gebunden sein. Aus den Fig. 3 und 4 ist deutlich die unterschiedliche Anbringung dieser Bekleidungsstücke gezeigt.

Selbstverständlich kann das Kragenband nach der Neuerung verchieden geformt und auch aus verschiedenen Materialien hergestellt sein. Auf jeden Fall wird es, ist es korrekt unterhalb der Kinnpartie des Kindes angebracht, den steten Speichelfluß aufnehmen und damit das Durchweichen der Wäsche mit den unangenehmen Folgen, wie auch dss Wundwerden der empfindlichen Haut, vermeiden.

## Patentansprüche

1. Aus saugfähigem Material bestehender, endständig mittels Verbindungsmitteln, wie Verbindungsschlaufen oder dergleichen, nackenseitig schließbarer Kragen zum Schutz der Bekleidung und des Körpers eines Babys gegen Verschmutzung, insbesondere Speichelnässen, gebildet durch ein Band (1), das im kinnseitig anliegenden Mitteilteil (2) in sich verbreitert und/oder verdickt ist.

2. Kragen nach Aspruch 1, dadurch gekennzeichnet, daß das Band (1) aus saugfähigem Frottee besteht.

3. Kragen nach Anspruch 1 oder 2, dadurch gekennzeichnet, daß die Unterseite des Bandes (1) mit wasserundurchlässigem Material (Kunststoffolie, Kunststoffschaum etc.) beschichtet ist.

## Revendications

1. Col composé d'une matière absorbante et pouvant être fermé à ses extrémités du côte de la nuque à l'aide de moyens de liaison comme des noeuds de liaison ou similares, pour protéger les vêtements et le corps d'un bébé contre les salissures, et en particulier contre l'humidité due à la bave, formé par une bande (1) qui s'élargit et/ou s'épaissit dans sa partie centrale (2) posée du côté du menton.

2. Col selon la revendication 1, caractérisé par le fait que la bande (1) se compose d'un tissu- éponge absorbant.

3. Col selon la revendication 1 ou 2, caractérisé par le fait que la face inférieure de la bande (1) est revêtue d'une matière imperméable à l'eau (feuille de matière plastique, mousse plastique, etc).

## Claims

1. A collar for the protection of the clothing and body of a baby from becoming dirty, particularly wet by saliva, the collar being made of absorbent material, being closable at the neck portion by connection means, such as connection ties, situated at the ends, and being formed by a strip (1) which is widened and/or thickened at the middle portion (2) which engages the chin.

2. A collar according to Claim 1, characterised in that the strip (1) is of absorbent toweling material.

3. A collar according to Claim 1 or 2, characterised in that the lower side of the strip (1) is coated with waterprooof material (plastics foil, plastics foam etc).
